# FASCICULE DE BREVET EUROPEEN

(11) **EP 3 477 049 B1**
(45) Date de publication et mention de la délivrance du brevet: **22.11.2023**
(21) Numéro de dépôt: 18194178.2
(22) Date de dépôt: 13.09.2018
(51) Int. Cl.: F01D 5/14, F04D 29/32, F04D 29/54, F04D 29/68

(54) **COMPRESSEUR DE TURBOMACHINE AXIALE AVEC VIROLE À BOSSES**
AXIALER TURBOMASCHINENVERDICHTER MIT RING MIT ERHEBUNGEN
TURBINE ENGINE COMPRESSOR WITH RING COMPRISING ELEVATIONS

(30) Priorité: 26.10.2017 BE 201705764
(43) Date de publication de la demande: 01.05.2019
(73) Titulaire: Safran Aero Boosters SA, 4041 Herstal (BE)
(72) Inventeur: HIERNAUX, Stéphane, 4680 Oupeye (BE)
(74) Mandataire: Lecomte & Partners

(56) Documents cités:
- EP-A1- 2 487 329
- DE-A1-102015 224 376
- US-A1- 2013 136 621

## Description

### Domaine technique

L'invention concerne un compresseur avec une surface inter-aubes profilée. L'invention a également trait à une turbomachine axiale, notamment un turboréacteur d'avion ou un turbopropulseur d'aéronef.

### Technique antérieure

Le document US 2007/0059177 A1 divulgue un compresseur de turboréacteur. Le compresseur présente une rangée annulaire d'aubes. Une plateforme est associée à chaque aube et présente un relief tridimensionnel s'étendant entre deux aubes successives. Chaque relief présente deux bosses séparées par un chenal sinusoïdal s'enfonçant radialement dans la plateforme. Cette géométrie améliore l'efficacité aérodynamique d'un aubage de compresseur à écoulement axial. Or, elle montre un décollement de coin élevé en extrados des aubes. Le document DE 10 2015 224 376 A1 montre une surface inter-aubes munie de quatre extrémums locaux (deux creux et de deux bosses), séparés deux à deux de portions cylindriques et d'un point de gradient nul.

### Résumé de l'invention

### Problème technique

L'invention a pour objectif de résoudre au moins un des problèmes posés par l'art antérieur. Plus précisément, l'invention a pour objectif d'optimiser le taux de compression et les décollements en coin au niveau de l'extrados. L'invention a également pour objectif de proposer une solution simple, résistante, légère, économique, fiable, facile à produire, et commode d'entretien.

### Solution technique

De manière générale, l'invention peut être entendue comme une bosse à deux sommets principaux, et/ou une convexité à deux extrémums radiaux ; entre deux aubes consécutives d'un compresseur.

L'invention a pour objet un compresseur de turbomachine axiale selon la revendication 1.

Selon des modes avantageux de l'invention, le compresseur peut comprendre une ou plusieurs des caractéristiques suivantes, prises isolément ou selon toutes les combinaisons techniques possibles :
- La protubérance s'étend sur la majorité de la surface de liaison.
- La première bosse et la deuxième bosse sont disposées en moitié amont de la protubérance et/ou des aubes de la rangée.
- La première bosse est davantage développée radialement que la deuxième bosse depuis la protubérance et/ou depuis le niveau général de la surface de liaison.
- La première bosse s'étend depuis la surface intrados de la première aube, et ledit premier sommet est à distance de ladite surface intrados. Alternativement, le sommet peut être au contact de la surface intrados.
- La deuxième bosse s'étend depuis la surface extrados de la deuxième aube, et ledit sommet est accolé à ladite surface extrados. Alternativement, le sommet peut être à distance de la surface extrados.
- La surface de liaison présente un tiers amont s'étendant depuis les bords d'attaque, la première bosse et la deuxième bosse étant renfermées dans ledit tiers amont.
- La surface de liaison comporte quatre coins définissant un plan moyen, lesdits coins étant disposés aux bords d'attaque et aux bords de fuite des aubes, la protubérance formant une augmentation de matière radiale de la surface de liaison par rapport audit plan moyen, notamment le plan général.
- Axialement, la longueur de la première bosse est comprise entre 30% et 50% ; valeurs comprises ; de la longueur de la première aube.
- Selon la circonférence, la largeur de la première bosse est comprise entre 40% et 60% ; valeurs comprises ; de la largeur du passage inter-aubes.
- Axialement, la longueur de la deuxième bosse est comprise entre 15% et 25% ; valeurs comprises ; de la longueur de la deuxième aube.
- Selon la circonférence, la largeur de la deuxième bosse est comprise entre 5% et 15% ; valeurs comprises ; de la largeur du passage inter-aubes.
- La surface de la deuxième bosse représente au plus 5% de la surface de la protubérance.
- La hauteur radiale maximale de la première bosse est supérieure ou égale au triple de la hauteur radiale maximale de la deuxième bosse, et/ou supérieure ou égale à dix fois la hauteur maximale de la protubérance mesurée en dehors des bosses.
- Le compresseur comprend un stator avec une virole, notamment une virole interne, reliée à la rangée annulaire d'aubes, la surface de liaison étant formée sur ladite virole.
- Selon la circonférence le col s'étend sur 40% à 60% ; valeurs incluses ; du passage inter-aubes.
- La première bosse et la deuxième bosse présentent des extremums, notamment leurs sommets, disposés axialement au même niveau.
- Selon la circonférence, la première bosse est disposée à l'opposé de la deuxième bosse dans le passage inter-aubes.
- La surface de liaison, notamment les bosses et la protubérance, est/sont en contact du flux du compresseur.
- La hauteur radiale maximale de la deuxième bosse est supérieure ou égale au triple de la hauteur radiale maximale de la protubérance mesurée en dehors des bosses.
- Par rapport à la surface de liaison, la protubérance forme une surépaisseur de 0,30 mm.
- La protubérance présente une moitié aval et une moitié amont dans laquelle sont renfermées la première bosse et la deuxième bosse.
- La protubérance traverse circonférentiellement le passage et/ou relie les aubes.
- Chaque aube comprend une corde dont l'angle d'inclinaison par rapport à l'axe de rotation est inférieure ou égale à : 15°, ou 30°, ou 40°.
- La surface de liaison est libre de creux, notamment de creux s'étendant sur au plus : 20%, ou 10%, ou 5% ou 1% de la surface de liaison, chaque creux étant notamment entendu comme un vide de matière par rapport au plan général.
- En tout point, la surface de liaison présente une quantité de matière positive ou nulle par rapport au plan général.
- Le passage comprend un axe amont reliant les bords d'attaque, et un axe aval reliant les bords de fuite, lesdits axes délimitant axialement la surface de liaison.
- La première aube et la deuxième aube sont des aubes consécutives et/ou voisines, et/ou inclinées circonférentiellement d'au plus : 10° ou 5° l'une par rapport à l'autre.
- Les aubes de la rangée annulaire sont alignées circonférentiellement, leurs bords d'attaque et leurs bords de fuite sont alignés circonférentiellement.
- Axialement au niveau du bord de fuite, la surface intrados et/ou la surface extrados est parallèle à l'axe de rotation du compresseur.
- Chaque bosse et/ou la protubérance sont à distance axialement des bords d'attaque et des bords de fuite.
- Chaque aube comprend un rayon de raccordement, la surface de liaison s'étendant depuis les rayons de raccordement de la première aube et de la deuxième aube.
- La bosse est convexe, selon au moins deux directions, et/ou forme un épaississement sur le support.
- Chaque aube comprend une corde et un espace entre sa surface intrados et ladite corde, le premier sommet étant majoritairement ou totalement à l'intérieur dudit espace, et/ou la première bosse étant majoritairement en dehors dudit espace.
- Perpendiculairement à la corde, l'envergure de la deuxième bosse est inférieure à l'envergure de l'aube.
- Par rapport au plan général, les bosses présentent des inclinaisons supérieures à celles de la protubérance.

L'invention a également pour objet une turbomachine, notamment un turboréacteur d'aéronef, comprenant un compresseur, remarquable en ce que le compresseur est conforme à l'invention, préférentiellement la rangée d'aubes comprend au moins : cinquante, ou quatre-vingt aubes.

De manière générale, chaque mode de réalisation de l'invention est combinable à chaque objet de l'invention.

### Avantages apportés

La compression dans le passage augmente, tout comme le débit le traversant. Dans les conditions de fonctionnement d'un compresseur, la protubérance et les bosses traitent les phénomènes de tourbillons et de décollements. Le flux empruntant le passage regagne l'extrados au cours de sa compression, ce qui limite le décollement en coin.

### Brève description des dessins

La figure 1 représente une turbomachine axiale selon l'invention.
La figure 2 est un schéma d'un compresseur de turbomachine selon l'invention.
La figure 3 illustre deux aubes de compresseur bordant une surface de liaison selon l'invention.
La figure 4 est une coupe de la figure 3 selon l'axe IV-IV.
La figure 5 est une coupe de la figure 3 selon l'axe V-V.

### Description des modes de réalisation

Dans la description qui va suivre, les termes « interne » et « externe » renvoient à un positionnement par rapport à l'axe de rotation d'une turbomachine axiale. La direction axiale correspond à la direction le long de l'axe de rotation de la turbomachine. La direction radiale est perpendiculaire à l'axe de rotation. L'amont et l'aval sont en référence au sens d'écoulement principal du flux dans la turbomachine.

La figure 1 représente de manière simplifiée une turbomachine axiale. Il s'agit dans ce cas précis d'un turboréacteur double-flux. Le turboréacteur 2 comprend un compresseur basse-pression 4, un compresseur haute-pression 6, une chambre de combustion 8 et un ou plusieurs niveaux de turbines 10. En fonctionnement, la puissance mécanique de la turbine 10 transmise via l'arbre central jusqu'au rotor 12 met en mouvement les deux compresseurs 4 et 6. Ces derniers comportent plusieurs rangées d'aubes de rotor associées à des rangées d'aubes de stator. La rotation du rotor autour de son axe de rotation 14 permet ainsi de générer un débit d'air et de comprimer progressivement ce dernier jusqu'à l'entrée de la chambre de combustion 8.

Une soufflante 16 ou ventilateur 16 est couplé au rotor 12 et génère un flux d'air qui se divise en un flux primaire 18 et en un flux secondaire 20 traversant un conduit annulaire (partiellement représenté). Le flux secondaire peut être accéléré de sorte à générer une réaction de poussée nécessaire au vol d'un avion. Les flux primaire 18 et secondaire 20 sont annulaires.

La figure 2 est une vue en coupe d'un compresseur d'une turbomachine axiale telle que celle de la figure 1. Le compresseur peut être un compresseur basse-pression 4. On peut y observer une partie de la soufflante 16 et le bec de séparation 22 du flux primaire 18 et du flux secondaire 20.

Le rotor 12 comprend plusieurs rangées d'aubes rotoriques 24, en l'occurrence trois. Il peut être un tambour monobloc aubagé, ou comprendre des aubes à fixation par queue d'aronde. Les aubes rotoriques 24 peuvent s'étendre radialement depuis une plateforme individuelle, ou depuis une couronne interne 25 du rotor 12.

Le compresseur basse-pression 4 comprend plusieurs redresseurs, en l'occurrence quatre, qui contiennent chacun une rangée d'aubes statoriques 26. Les redresseurs sont associés au fan 16 ou à une rangée d'aubes rotoriques pour redresser le flux d'air, de sorte à convertir la vitesse du flux en pression, notamment en pression statique.

Les aubes statoriques 26 s'étendent essentiellement radialement depuis un carter extérieur 28. Elles peuvent y être fixées et immobilisées à l'aide d'axes de fixation 30. Elles traversent radialement le flux primaire 18. Les aubes statoriques peuvent être à orientation fixe par rapport au carter 28. Avantageusement, les aubes d'une même rangée sont identiques et alignées. Chaque rangée peut comprendre cent vingt aubes (26 ; 24).

Des viroles internes 32 peuvent être suspendues aux extrémités internes des aubes statoriques 26. Les viroles internes 32 peuvent coopérer de manière étanche avec le rotor 12 afin d'améliorer le taux de compression du compresseur 4.

La figure 3 esquisse deux aubes 26 représentatives d'une rangée annulaire.

La rangée peut être une des rangées présentées en relation avec les figures précédentes. Les aubes et leur support, éventuellement la virole interne 32, sont représentés en plan. L'axe de rotation 14 est tracé à une position figurative, et fournit un repère spatial.

Chaque aube 26 comprend un bord d'attaque 34, un bord de fuite 36, ainsi qu'une surface intrados 38 et une surface extrados 40. Ces surfaces (38 ; 40) peuvent être incurvées et bombées respectivement. Chacune de ces surfaces s'étend du bord d'attaque 34 au bord de fuite 36 correspondant. L'aube 26 peut comporter un empilement de profils aérodynamiques 41 cambrés, dont les côtés génèrent la surface intrados 38 et la surface extrados 40. Au niveau des bords de fuite 36, les contours des profils 41, en intrados et/ou en extrados, sont parallèles et/ou tangents à l'axe de rotation 14 du compresseur.

Les aubes 26 consécutives de la rangée annulaire définissent entre elle un passage 42, également appelé passage inter-aubes 42. Ce passage 42 est cloisonné circonférentiellement par les aubes 26, et délimités par les surfaces intrados et extrados. Le passage 42 présente une surface de liaison 44 entre les deux aubes 26 consécutives, et relie la surface intrados 38 qui est en regard de la surface extrados 40 au travers du passage 42.

La surface de liaison 44 peut être délimitée axialement par un axe amont 46 et un axe aval 48 qui relient les bords d'attaque 34 et les bords de fuite 36 respectivement. Ces axes (46 ; 48) peuvent être parallèles, et peuvent généralement définir un parallélogramme ou un trapèze. La surface de liaison 44 peut être généralement plane.

Plus précisément, la surface de liaison 44 peut être une partie de surface tubulaire ou une partie de surface de cône, notamment en raison du rayon de la virole et de l'optionnelle variation de diamètre de la virole 32 le long de l'axe de rotation 14. Elle peut comprendre quatre coins 50 correspondant aux intersections entre les bords (34 ; 36) et le support, en l'occurrence la virole 32, par exemple interne.

La surface de liaison 44 une zone amont 47 s'étendant vers l'aval depuis l'axe amont 46, et une zone aval 49 s'étendant vers l'amont depuis l'axe aval 48.

La surface de liaison 44 présente une asymétrie axiale par rapport à l'axe de rotation 14. Elle présente une protubérance 52, notamment une protubérance principale 52. Cette protubérance 52 peut occuper la majeure partie de la surface de liaison 44. La majorité axiale de la protubérance 52 peut être contenue dans la moitié amont de la rangée d'aubes 26. Elle forme un ajout de matière radial sur la surface de liaison 44. L'ajout de matière peut être observé par rapport aux zones 47 et 49.

La protubérance 52 comprend également une première bosse 54 avec un premier sommet 56, et une deuxième bosse 58 avec un deuxième sommet 60. Ces bosses 54 et 58 peuvent être les bosses principales de la protubérance 52, c'est-à-dire qu'elles en forment les reliefs de volume principaux.

Les bosses (54 ; 58) peuvent s'étendre sur au plus la majorité axiale des aubes 26. La première bosse peut s'étendre axialement sur 30% de la corde 62 de la première aube 26, et/ou la deuxième bosse 58 peut s'étendre axialement sur 20% de la corde 62 de la deuxième aube 26. Ces bosses (54 ; 58) peuvent être en retrait axialement des bords d'attaque 34, notamment de 10% la longueur axiale d'une corde 62. Le premier sommet 56 peut présenter un allongement principal parallèle à la corde 62 de la première aube 26.

Selon la circonférence 15, la première bosse 54 peut s'étendre sur 50% du passage inter-aubes 42 et s'étendre depuis la surface intrados 38. Son sommet 56 peut être à distance de la surface intrados 38. Un chenal 64 peut être formé contre la première bosse 54, entre la surface intrados 38 de la première aube 26 et le premier sommet 56. La deuxième bosse 58 peut s'étendre circonférentiellement sur 10% du passage 42, son sommet 60 peut être accolé à la surface extrados 40 de la deuxième aube 26.

La première bosse 54 et la deuxième bosse 58 peuvent être au même niveau axialement. Leurs sommets (56 ; 60) peut être alignés axialement. Les bosses (54 ; 58) sont séparées l'une de l'autre, et notamment distantes l'une de l'autre selon la circonférence. Un col 66, tel un col de montagne, sépare les sommets circonférentiellement.

La courbe 67 est la courbe du col 66 la plus courte entre les sommets 56 et 60. Cette courbe 67 ainsi que tous les points du col 66 sont en surélévation par rapport à la surface régulière en absence de protubérance, représentée par les zones 47 et 49, de rayon constant.

Les bosses (54 ; 58) et la protubérance 52 sont représentés à l'aide de lignes de niveau 68. Ces lignes de niveau 68 marquent des variations de niveau radial par rapport à une surface de référence, en l'occurrence la surface de liaison 44. La figure 4 est une coupe de la figure 3 selon l'axe IV-IV. La position comme l'inclinaison de l'axe de rotation 14 sont figuratives et peuvent varier dans des réalisations concrètes.

De manière générale, les aubes peuvent comprendre des rayons de raccordement 70 à leurs extrémités radiales. Les rayons de raccordement 70 peuvent entourer leur aube 26 respective. La surface de liaison 44 peut s'étendre depuis les rayons de raccordement 70 de manière à les relier deux à deux. L'épaisseur radiale des rayons de raccordement 70 est inférieure à celle des bosses et éventuellement de la protubérance 52.

Le bord d'attaque 34 et le bord de fuite 36 de la première aube s'étendant radialement depuis la surface annulaire 33 de la virole interne 32. Cette surface annulaire 33 peut présenter un rayon constant RC en dehors des passages. La surface annulaire 33 peut présenter une symétrie axiale. Les zones 47 et 49 peuvent prolonger la surface annulaire 33 et y être tangentes axialement. Elles présentent des arcs de rayons constants RC selon la circonférence.

Un premier trait pointillé 72 prolonge les zones 47 et 49, et les relie. Un deuxième trait pointillé 74 illustre le profil général de la protubérance 52. L'écart radial entre ces traits pointillés (72 ; 74) met en évidence la surmatière, c'est-à-dire le développement radial que forme la protubérance 52 sur la surface de liaison 44. De même, la ligne continue 76 qui est écartée du deuxième trait pointillé 74 met en évidence le développement radial que forme la première bosse 54 sur la protubérance 52, soit l'épaississement local de la surface de liaison 44. La ligne continue 76 peut passer par le premier sommet 56. Ce dernier peut être plat.

L'épaisseur radiale propre de la première bosse 54 peut être deux fois supérieure à l'épaisseur propre de la protubérance 52. Ces épaisseurs peuvent être des épaisseurs maximales.

Par rapport au plan général 80 de la surface de liaison 44, les bosses (54 ; 58) présentent des inclinaisons supérieures à celles de la protubérance 52. Le plan général 80 peut joindre au moins un ou plusieurs ou chaque coin de la surface de liaison 44. En amont et en aval, la protubérance 52 présente des pentes plus faibles que les pentes attenantes des bosses.

Le présent enseignement peut également être appliqué à une virole externe ou à un carter via une symétrie selon l'axe A-A.

La figure 5 est une coupe de la figure 3 selon l'axe V-V. La coupe est perpendiculaire à l'axe de rotation 14, et traverse les deux bosses (54 ; 58) comme la protubérance 52.

Autour de l'axe de rotation 14, la surface de liaison 44 présente un rayon constant RC. Ce rayon constant RC peut correspondre à celui de la première zone 47 et/ou à celui de la deuxième zone 49. Au niveau des bosses (54 ; 58), elle montre un rayon variable RV. Le premier sommet 56 de la première bosse 54 est disposé entre le col 66 et le chenal 64.

La surface de liaison 44 est profilée. Elle présente une augmentation de matière radiale par rapport à sa base, notamment générée par les zones (47 ; 49). En un point donné de l'axe de rotation 14 disposé au niveau des bosses, le rayon RV de la surface de liaison 44 peut varier lorsqu'il parcourt la surface de liaison 44 suivant la direction circonférentielle 15, notamment en se déplaçant d'une aube 26 à sa voisine, soit entre la surface intrados 38 et la surface extrados 40. Bien que seulement deux aubes ne soient représentées, le présent enseignement peut s'appliquer à toute leur rangée annulaire, ou à plusieurs, ou à chaque rangée annulaire d'aubes statoriques du compresseur. De même, la surface de liaison peut être reproduite à l'identique entre chaque aube voisine d'une même rangée. Cela peut former plusieurs rangées annulaires de bosses (54 ; 58) identiques ainsi que plusieurs rangées annulaires de protubérances 52 identiques.

## Revendications

1. Compresseur (4; 6) de turbomachine axiale (2), notamment un compresseur basse-pression (4) de turbomachine axiale (2), le compresseur (4 ; 6) comprenant :
- une rangée annulaire d'aubes (26), chaque aube (26) comprenant un bord d'attaque (34), un bord de fuite (36), une surface intrados (38) et une surface extrados (40) s'étendant du bord d'attaque (34) au bord de fuite (36),
- un passage inter-aubes (42) avec une surface de liaison (44) reliant la surface intrados (38) d'une première aube (26) à la surface extrados (40) d'une deuxième aube (26) de la rangée,
la surface de liaison (44) comportant :
- une protubérance principale (52) comprenant une première bosse (54) et une deuxième bosse (58), présentant chacune un sommet (56 ; 60), respectivement un premier sommet (56) et un deuxième sommet (60);
- une zone amont (47) en amont de la protubérance (52) et une zone aval (49) en aval de la protubérance (52), lesdites zones (47 ; 49) étant chacune à rayon constant RC selon la circonférence et s'étendant chacune de l'extrados (40) de la première aube (26) à l'intrados de la deuxième aube (26) ; et
- un col (66) rejoignant la première bosse (54) à la deuxième bosse (58) et ayant une courbe (67) de plus courte longueur entre les deux sommets (56 ; 60), tous les points de la courbe (67) étant radialement plus éloignés de l'axe (14) du compresseur (4 ; 6) que lesdites zones (47 ; 49) à rayon constant RC.

2. Compresseur (4; 6) selon la revendication 1, **caractérisé en ce que** la deuxième bosse (58) s'étend depuis la surface extrados (40) de la deuxième aube (26), et ledit deuxième sommet (60) est accolé à ladite surface extrados (40).

3. Compresseur (4 ; 6) selon l'une des revendications 1 ou 2, **caractérisé en ce que** la surface de liaison (44) comporte quatre coins (50) définissant un plan général (80), lesdits coins (50) étant disposés aux bords d'attaque (34) et aux bords de fuite (36) des aubes (26), la protubérance (52) formant une augmentation de matière radiale de la surface de liaison (44) par rapport audit plan général (80).

4. Compresseur (4 ; 6) selon l'une des revendications 1 à 3, **caractérisé en ce que** la protubérance (52) s'étend sur la majorité de la surface de liaison (44).

5. Compresseur (4 ; 6) selon l'une des revendications 1 à 4, **caractérisé en ce que** la première bosse (54) et la deuxième bosse (58) sont disposées en moitié amont de la protubérance (52) et/ou des aubes (26) de la rangée d'aubes.

6. Compresseur (4 ; 6) selon l'une des revendications 1 à 5, **caractérisé en ce que** la première bosse (54) est davantage développée radialement que la deuxième bosse (58) depuis la protubérance (52) et/ou depuis le plan général (80) de la surface de liaison (44).

7. Compresseur (4 ; 6) selon l'une des revendications 1 à 6, **caractérisé en ce que** la première bosse (54) s'étend depuis la surface intrados (38) de la première aube (26), et ledit premier sommet (56) est à distance de ladite surface intrados (38).

8. Compresseur (4 ; 6) selon l'une des revendications 1 à 7, **caractérisé en ce qu'**axialement, la longueur de la première bosse (54) est comprise entre 30% et 50% ; valeurs comprises ; de la longueur de la première aube (26).

9. Compresseur (4 ; 6) selon l'une des revendications 1 à 8, **caractérisé en ce que** selon la circonférence, la largeur de la première bosse (54) est comprise entre 40% et 60% ; valeurs comprises ; de la largeur du passage inter-aubes (42).

10. Compresseur (4 ; 6) selon l'une des revendications 1 à 9, **caractérisé en ce qu'**axialement, la longueur de la deuxième bosse (58) est comprise entre 15% et 25% ; valeurs comprises ; de la longueur de la deuxième aube (26).

11. Compresseur (4 ; 6) selon l'une des revendications 1 à 10, **caractérisé en ce que** selon la circonférence, la largeur de la deuxième bosse (58) est comprise entre 5% et 15% ; valeurs comprises ; de la largeur du passage inter-aubes (42).

12. Compresseur (4 ; 6) selon l'une des revendications 1 à 11, **caractérisé en ce que** la hauteur radiale maximale de la première bosse (54) est supérieure ou égale au triple de la hauteur radiale maximale de la deuxième bosse (58), et/ou supérieure ou égale à dix fois la hauteur maximale de la protubérance (52) mesurée en dehors des bosses (54 ; 58).

13. Compresseur (4 ; 6) selon l'une des revendications 1 à 12, **caractérisé en ce que** selon la circonférence, le col (66) s'étend sur 40% à 60% ; valeurs incluses ; du passage inter-aubes (42).

14. Compresseur (4 ; 6) selon l'une des revendications 1 à 13, **caractérisé en ce que** les sommets (56 ; 60) sont disposés axialement au même niveau.

15. Turbomachine (2), notamment un turboréacteur d'aéronef, comprenant un compresseur (4 ; 6), **caractérisée en ce que** le compresseur (4 ; 6) est conforme à l'une des revendications 1 à 14, la rangée d'aubes (26) comprenant au moins : cinquante, ou quatre-vingt aubes (26).

## Patentansprüche

1. Verdichter (4; 6) einer axialen Turbomaschine (2), insbesondere ein Niederdruck-Verdichter (4) einer axialen Turbomaschine (2), wobei der Verdichter (4; 6) folgendes umfasst:
- eine ringförmige Anordnung von Schaufeln (26), wobei jede Schaufel (26) eine Vorderkante (34), eine Hinterkante (36), eine Innenwölbung (38) und eine Außenwölbung (40) aufweist, die sich von der Vorderkante (34) zur Hinterkante (36) erstreckt,
- einen Durchgang (42) zwischen den Schaufeln mit einer Verbindungsfläche (44), die die Innenwölbung (38) einer ersten Schaufel (26) mit der Außenwölbung (40) einer zweiten Schaufel (26) in dem Strang verbindet,
wobei die Verbindungsfläche (44) folgendes aufweist:
- einen Hauptvorsprung (52), der einen ersten Vorsprung (54) und einen zweiten Vorsprung (58) umfasst, die jeweils eine Spitze (56; 60) bzw. eine erste Spitze (56) und eine zweite Spitze (60) aufweisen
- einen stromaufwärts gelegenen Bereich (47), der sich stromaufwärts des Vorsprungs (52) befindet, und einen stromabwärts gelegenen Bereich (49), der sich stromabwärts des Vorsprungs (52) befindet, wobei die Bereiche (47; 49) jeweils einen gleichmäßigen Radius RC entlang des Umfangs aufweisen und sich jeweils von der Oberseite (40) der ersten Schaufel (26) zur Unterseite der zweiten Schaufel (26) erstrecken; und
- einen Hals (66), der den ersten Vorsprung (54) mit dem zweiten Vorsprung (58) verbindet und eine Kurve (67) von geringerer Länge zwischen den beiden Spitzen (56; 60) aufweist, wobei alle Punkte der Kurve (67) radial weiter von der Achse (14) des Verdichters (4; 6) entfernt sind als die Bereiche (47; 49) mit gleichmäßigem Radius RC.

2. Verdichter (4; 6) nach Anspruch 1, **dadurch gekennzeichnet, dass** der zweite Vorsprung (58) von der Außenseite (40) der zweiten Schaufel (26) ausgeht und die zweite Spitze (60) an die Außenseite (40) angrenzt.

3. Verdichter (4; 6) nach einem der Ansprüche 1 oder 2, **dadurch gekennzeichnet, dass** die Verbindungsfläche (44) vier Ecken (50) aufweist, die eine allgemeine Ebene (80) definieren, wobei die Ecken (50) an den Vorderkanten (34) und Hinterkanten (36) der Schaufeln (26) angeordnet sind und der Vorsprung (52) eine radiale Erhöhung des Materials der Verbindungsfläche (44) in Bezug auf die allgemeine Ebene (80) bildet.

4. Verdichter (4; 6) nach einem der Ansprüche 1 bis 3, **dadurch gekennzeichnet, dass** sich der Vorsprung (52) über den größten Teil der Verbindungsfläche (44) erstreckt.

5. Verdichter (4; 6) nach einem der Ansprüche 1 bis 4, **dadurch gekennzeichnet, dass** der erste Vorsprung (54) und der zweite Vorsprung (58) in der stromaufwärts gelegenen Hälfte des Vorsprungs (52) und/oder der Schaufeln (26) des Schaufelstrangs angeordnet sind.

6. Verdichter (4; 6) nach einem der Ansprüche 1 bis 5, **dadurch gekennzeichnet, dass** der erste Vorsprung (54) gegenüber dem Vorsprung (52) und/oder gegenüber der allgemeinen Ebene (80) der Verbindungsfläche (44) radial weiter entwickelt ist als der zweite Vorsprung (58).

7. Verdichter (4; 6) nach einem der Ansprüche 1 bis 6, **dadurch gekennzeichnet, dass** der erste Vorsprung (54) von der Innenseite (38) der ersten Schaufel (26) ausgeht und die erste Spitze (56) von der Innenseite (38) entfernt ist.

8. Verdichter (4; 6) nach einem der Ansprüche 1 bis 7, **dadurch gekennzeichnet, dass** die Länge des ersten Vorsprungs (54) in axialer Richtung zwischen 30 % und einschließlich 50 % der Länge der ersten Schaufel (26) beträgt.

9. Verdichter (4; 6) nach einem der Ansprüche 1 bis 8, **dadurch gekennzeichnet, dass** die Breite des ersten Vorsprungs (54) entlang des Umfangs zwischen 40% und 60%, einschließlich, der Breite des Durchgangs zwischen den Schaufeln (42) beträgt.

10. Verdichter (4; 6) nach einem der Ansprüche 1 bis 9, **dadurch gekennzeichnet, dass** die Länge des zweiten Vorsprungs (58) in axialer Richtung zwischen 15% und 25%, einschließlich, der Länge der zweiten Schaufel (26) beträgt.

11. Verdichter (4; 6) nach einem der Ansprüche 1 bis 10, **dadurch gekennzeichnet, dass** die Breite des zweiten Vorsprungs (58) entlang des Umfangs zwischen 5% und 15%, einschließlich, der Breite des Durchgangs zwischen den Schaufeln (42) beträgt.

12. Verdichter (4; 6) nach einem der Ansprüche 1 bis 11, **dadurch gekennzeichnet, dass** die maximale radiale Höhe des ersten Vorsprungs (54) größer oder gleich dem Dreifachen der maximalen radialen Höhe des zweiten Vorsprungs (58) und/oder größer oder gleich dem Zehnfachen der maximalen Höhe des Vorsprungs (52) gemessen außerhalb der Vorsprünge (54; 58) ist.

13. Verdichter (4; 6) nach einem der Ansprüche 1 bis 12, **dadurch gekennzeichnet, dass** sich der Hals (66) entlang des Umfangs 40% bis 60% einschließlich des Durchgangs zwischen den Schaufeln (42) erstreckt.

14. Verdichter (4; 6) nach einem der Ansprüche 1 bis 13, **dadurch gekennzeichnet, dass** die Spitze (56; 60) axial bündig angeordnet sind.

15. Turbomaschine (2), insbesondere ein Flugzeug-Turbotriebwerk, mit einem Verdichter (4; 6), **dadurch gekennzeichnet, dass** der Verdichter (4; 6) nach einem der Ansprüche 1 bis 14 ist, wobei der Schaufelstrang (26) mindestens fünfzig oder achtzig Schaufeln (26) umfasst.

## Claims

1. Axial-flow turbomachine compressor (4; 6), in particular a low-pressure compressor (4) of an axial-flow turbomachine (2), the compressor (4; 6) comprising:
- an annular row of blades (26), each blade (26) comprising a leading edge (34), a trailing edge (36), a pressure face (38) and a suction face (40) extending from the leading edge (34) to the trailing edge (36),
- a between-blades passage (42) with a connecting surface (44) that links the pressure face (38) of a first blade (26) to the suction face (40) of a second blade (26) of the row,
the connecting surface (44) comprising:
- a main protuberance (52) comprising a first elevation (54) and a second elevation (58), each having a peak (56; 60), respectively a first peak (56) and a second peak (60);
- an upstream zone (47) upstream of the protuberance (52) and a downstream zone (49) downstream of the protuberance (52), said zones (47; 49) each being of constant radius RC over the circumference and extending each from the suction face (40) of the first blade (26) to the pressure face (38) of the second blade (26);
- a col (66) that links the first elevation (54) and the second elevation (58) and having a curve (67) of a shortest length between the deux peaks (56; 60), all points of the curve (68) being radially more distant from the axis of the compressor (4; 6) than said zones (47; 49) with constant radius RC.

2. Compressor (4; 6) according to claim 1, **characterized in that** the second elevation (58) extends from the suction face (40) of the second blade (26), and the second peak (60) is immediately adjoining said suction face (40).

3. Compressor (4; 6) according to one of claims 1 or 2, **characterized in that** the connecting surface (44) comprises four corners (50) defining a general plane (80), said corners (50) being located at the leading edges (34) and the trailing edges (36) of the blades (26), with the protuberance (52) forming a radial increase in material of the connecting surface (44) compared to said general plane (80).

4. Compressor (4; 6) according to one of claims 1 to 3, **characterized in that** the protuberance (52) extends over a majority of the connecting surface (44).

5. Compressor (4; 6) according to one of claims 1 to 4, **characterized in that** the first elevation (54) and the second elevation (58) are arranged on an upstream half of the protuberance (52) and/or of the blades (26) of the row of blades.

6. Compressor (4; 6) according to one of claims 1 to 5, **characterized in that** the first elevation (54) is radially more developed than the second elevation (58) from the protuberance (52) and/or from the general plane (80) of the connecting surface (44).

7. Compressor (4; 6) according to one of claims 1 to 6, **characterized in that** the first elevation (54) extends from the pressure face (38) of the first blade (26), and said first peak (56) is distant from said pressure face (38).

8. Compressor (4; 6) according to one of claims 1 to 7, **characterized in that**, axially, the length of the first elevation 854) is between 30% and 50% - inclusive - of the length of the first blade (26).

9. Compressor (4; 6) according to one of claims 1 to 8, **characterized in that**, circumferentially, the width of the first elevation (54) is between 40% and 60% - inclusive - of the width of the between-blades passage (42).

10. Compressor (4; 6) according to one of claims 1 to 9, **characterized in that**, axially, the length of the second elevation (58) is between 15% and 25% - inclusive - of the length of the second blade (26).

11. Compressor (4; 6) according to one of claims 1 to 10, **characterized in that**, circumferentially, the width of the second elevation (58) is between 5% and 15% - inclusive - of the width of the between-blades passage (42).

12. Compressor (4; 6) according to one of claims 1 to 11, **characterized in that** the maximum radial height of the first elevation (54) is greater than or equal to three times the maximum radial height of the second elevation (58), and/or greater than or equal to ten times the maximum height of the protuberance (52) measured outside the elevations (54; 58).

13. Compressor (4; 6) according to one of claims 1 to 12, **characterized in that**, over the circumference, the col (66) extends over 40% to 60% - inclusive - of the between-blades passage (42).

14. Compressor (4; 6) according to one of claims 1 to 13, **characterized in that** the peaks (56; 60) are arranges axially at the same level.

15. Turbomachine (2), in particular an aircraft jet engine, comprising a compressor (4; 6), **characterized in that** the compressor is according to one of claims 1-14, the annular row of blades (26) comprising at least: fifty, or eighty blades (26).
